# EUROPÄISCHE PATENTSCHRIFT

(11) **EP 0 942 834 B1**
(45) Veröffentlichungstag und Bekanntmachung des Hinweises auf die Patenterteilung: **20.02.2002**
(21) Anmeldenummer: 97910408.0
(22) Anmeldetag: 01.10.1997
(51) Int. Cl.: B41F 31/26, B41F 13/08, B41N 1/20

(54) **HÜLSE FÜR WALZEN VON DRUCKMASCHINEN**
SLEEVE FOR PRINTING MACHINE ROLLERS
MANCHON POUR CYLINDRES DE MACHINES A IMPRIMER

(43) Veröffentlichungstag der Anmeldung: 22.09.1999
(73) Patentinhaber: Windmöller & Hölscher, D-49525 Lengerich (DE)
(72) Erfinder: ODER, Günter, D-49525 Lengerich (DE)
(74) Vertreter: Gossel, Hans K., Dipl.-Ing.
(86) Internationale Anmeldenummer: EP9705416
(87) Internationale Veröffentlichungsnummer: WO9917935

(56) Entgegenhaltungen:
- CH-A- 422 831
- DE-A- 19 545 597
- DE-A- 19 613 145
- DE-B- 1 292 958
- GB-A- 1 108 479
- GB-A- 2 311 755
- US-A- 1 984 115
- US-A- 5 324 248

## Beschreibung

Die Erfindung betrifft eine Hülse für Walzen von Druckmaschinen, insbesondere für Rasterwalzen von Rotationsdruckmaschinen, bestehend aus einem inneren Rohr aus dehnbarem Kunststoffmaterial, vorzugsweise Duromer, auf das eine äußere Schicht eines Elastomers, vorzugsweise PU, aufgebracht ist, auf dem ein formstabiles Mantelrohr über Trägermaterial fest verbunden ist.

*Bei einer aus DE 195 45 597 A1 bekannten Hülse* besteht das Trägermaterial aus einem aufgeschäumten Hartschaum, durch den eine innige Verbindung des äußeren Mantelrohres zum zweischichtigen Innenrohr hergestellt wird. Es hat sich in der Praxis als nachteilig erwiesen, daß der als Trägermaterial verwendete Hartschaum anfällig ist, gegenüber thermischen, chemischen und mechanischen Beanspruchungen. Andererseits ermöglicht die Verwendung von Hartschaum die Herstellung von leichtgewichtigen Hülsen.

Aus DE 41 19 824 C1 ist ein Zylinder für die Papierführung an Bogenrotationsdruckmaschinen bekannt, der aus einem einteiligen Gußkörper besteht und bei dem ein innerer zylindrischer Mantel mit einem äußeren Mantelrohr durch einen einzigen umlaufenden Steg verbunden ist, der aber ebenfalls einstückig, also materialhomogen, mit beiden Rohren ausgebildet ist.

Aus der GB-PS 122 985 ist eine Druckwalze bekannt, deren Material von axial verlaufenden Rippen getragen wird, die sich in der Zylinderachse schneiden, so daß auf eine Welle verzichtet werden kann, auf der das Mantelrohr befestigt werden müßte. Zusätzlich zu den axial verlaufenden Rippen können radial verlaufende Rippen vorgesehen werden, die aber das äußere Mantelrohr nicht mit einem inneren Mantelrohr verbinden, sondern lediglich der Aussteifung dienen.

Aus der US-PS 3,640,218 ist ein Druckzylinder bekannt, der mit einer wendelförmig über seine Mantelfläche verlaufenden Nut versehen ist, in die zur Befestigung einer aufziehbaren Hülse ein aufblasbarer Schlauch eingelegt ist.

*Aus GB-A 11 08 479 ist eine Druckwalze bekannt, bei der auf einer mit Riffelungen versehenen Welle eine Nylonhülse befestigt ist, die mit umlaufenden Rippen und axialen Führungen versehen ist. Auf die* so *ausgebildete Walze läßt sich aufgrund der Elastizität der Rippen ein Rohr aufziehen*.

*Aus DE-B 12 92 958 ist eine Druckwalze bekannt, die aus einem Walzenkem und einem von diesem getragenen Druckzylinder besteht, wobei die kraftschlüssige Verbindung zwischen dem Walzenkem und dem Druckzylinder aus Blähkörpern besteht, die durch eine Vielzahl von Zellen gebildet sind, die abschnittweise an den Walzenkern angeschlossen und über Radialbohrungen mit dem als Druckluftspei*cher *ausgebildeten Inneren des Walzenkems verbunden sind.*

Aufgabe der Erfindung ist es, eine Hülse der eingangs angegebenen Art so auszubilden, daß sie einerseits leicht ist und andererseits eine dauerhafte, widerstandsfähige Verbindung zwischen dem Mantelrohr und dem zweischichtigen Innenrohr geschaffen wird.

Erfindungsgemäß wird diese Aufgabe dadurch gelöst, daß das Trägermaterial aus umlaufenden Stegen *aus Metall* gebildet ist.

Zweckmäßigerweise ist ein Steg vorgesehen, der wendelförmig über die gesamte axiale Länge der Hülse verläuft.

Nach einer anderen Ausgestaltung sind mehrere im Abstand zueinander angeordnete ringförmige Stege vorgesehen.

Auf einfache Art und Weise sind das Mantelrohr und die Stege einstückig aus Aluminium im Schleudergußverfahren hergestellt. Das Schleudergußverfahren hat den Vorteil, daß das Mantelrohr mit den Stegen völlig spannungsfrei hergestellt ist. In zweckmäßiger Ausgestaltung weist dabei jeder Steg zumindest eine in Achsrichtung der Hülse verlaufende Durchbrechung auf. Auf diese Weise ist sichergestellt, daß die bei der späteren Beschichtung der Hülse mit einem rasterfähigen Material entstehende Wärme gut abgeleitet werden kann. Ein weiteres wesentliches Merkmal für die Herstellung einer Hülse ist darin zu sehen, daß auf das innere mit einer elastomeren Schicht versehene dehnbare Rohr ein mit inneren Stegen versehenes Mantelrohr aufgeschrumpft wird. Durch den Schrumpfvorgang wird eine sichere Verbindung zwischen dem Mantelrohr und dem zweischichtigen Innenrohr gewährleistet.

Im folgenden soll die Erfindung anhand eines Ausführungsbeispiels und einer einzigen dieses darstellenden Figur näher erläutert werden. Dabei ist allgemein mit 1 eine Hülse für Druckwalzen bezeichnet, die aus einem inneren dehnbaren Rohr 2 aus GFK besteht. Auf dieses GFK-Rohr ist eine äußere kompressible Schicht 3 aufgebracht, die aus Elastomer beispielsweise PU besteht. Das zweischichtige Innenrohr ist mit Abstand von einem formstabilen Mantelrohr 4 umgeben, welches über Stege 5 fest mit dem zweischichtigen Innenrohr verbunden ist. Wie aus der Zeichnung hervorgeht, sind dabei das formstabile Mantelrohr 4 und die Stege 5 einstückig ausgebildet. Dies geschieht vorzugsweise durch Schleuderguß. Wie allgemein bekannt, wird bei der Verwendung einer Hülse als Rasterwalze das äußere Mantelrohr mit einer gravierbaren Schicht beispielsweise mit Keramik beschichtet. Bei diesem Vorgang entsteht sehr viel Wärme. Um diese Wärme gut abführen zu können, sind die Stege 5 mit in Achsrichtung der Hülse 1 verlaufende Durchgangsbohrungen 6 versehen. Das Aufbringen des Mantelrohres 4 mit den Stegen 5 auf das zweischichtige Innenrohr 2, 3 erfolgt im Schrumpfverfahren, so daß eine sichere Befestigung gewährleistet ist. Der Vorteil einer so ausgebildeten Hülse liegt im wesentlichen darin, daß sie einerseits leichtgewichtig und andererseits gegen thermische, chemische und mechanische Belastungen äußerst widerstandsfähig ist.

## Patentansprüche

1. Hülse (1) für Walzen von Druckmaschinen, insbesondere für Rasterwalzen von Rotationsdruckmaschinen, bestehend aus einem inneren Rohr (2) aus dehnbarem Kunststoffmaterial, vorzugsweise Duromer, auf das eine äußere Schicht (3) eines Elastomers, vorzugsweise PU, aufgebracht ist, mit dem ein formstabiles Mantelrohr (4) über Trägermaterial (5) fest verbunden ist,
**dadurch gekennzeichnet,**
**daß** das Trägermaterial aus umlaufenden Stegen (5) aus *Metall* gebildet ist.

2. Hülse nach Anspruch 1, **dadurch gekennzeichnet, daß** die Stege aus einem wendelförmig umlaufenden Steg bestehen.

3. Hülse nach Anspruch 1, **dadurch gekennzeichnet, daß** das Trägermaterial aus mehreren kreisringförmig mit Abstand zueinander angeordneten Stegen (5) besteht.

4. Hülse nach den Ansprüchen 1 bis 3, **dadurch gekennzeichnet, daß** das Trägermaterial und das formstabile Mantelrohr (4) einstückig ausgebildet sind.

5. Hülse nach den Ansprüchen 1 bis 4, **dadurch gekennzeichnet, daß** das Trägermaterial und das formstabile Mantelrohr (4) aus Metall, vorzugsweise Aluminium bestehen.

6. Hülse nach den Ansprüchen 1 bis 5, **dadurch gekennzeichnet, daß** jeder Steg (5) zumindest eine in Achsrichtung der Hülse (1) verlaufende Durchbrechung (6) aufweist.

7. Verfahren zur Herstellung einer Hülse nach den Ansprüchen 1 bis 6, **dadurch gekennzeichnet, daß** auf das innere mit einer elastomeren Schicht (3) versehene dehnbare Rohr (2) ein mit inneren Stegen (5) versehenes Mantelrohr (4) aufgeschrumpft wird.

## Claims

1. A sleeve (1) for rollers of printing machines, in particular for screen rollers of rotary printing machines, comprising an inner tube (2) of extensible plastic material, preferably duromer, onto which an outer layer (3) of an elastomer, preferably PU, has been applied, with which tube a dimensionally stable tubular shell (4) is firmly connected via carrier material (5),
**characterized in**
**that** the carrier material is formed of surrounding webs (5) made of metal.

2. The sleeve as claimed in claim 1, **characterized in that** the webs consist of a helically surrounding web.

3. The sleeve as claimed in claim 1, **characterized in that** the carrier material consists of a plurality of webs (5) circularly arranged with a mutual spacing.

4. The sleeve as claimed in claims 1 to 3, **characterized in that** the carrier material and the dimensionally stable tubular shell (4) are formed in one piece.

5. The sleeve as claimed in claims 1 to 4, **characterized in that** the carrier material and the dimensionally stable tubular shell (4) are made of metal, preferably aluminum.

6. The sleeve as claimed in claims 1 to 5, **characterized in that** each web (5) has at least one opening (6) extending in axial direction of the sleeve (1).

7. A method of producing a sleeve as claimed in any of claims 1 to 6, **characterized in that** a tubular shell (4) provided with inner webs (5) is shrunk onto the inner extensible tube (2) provided with an elastomeric layer (3).

## Revendications

1. Manchon (1) pour des cylindres de machines d'impression, notamment pour des rouleaux anilox de machines d'impression rotatives, constitué d'un tube interne (2) en matière synthétique expansible, de préférence en duromère sur lequel est appliquée une couche extérieure (3) d'un élastomère, de préférence de PU, avec lequel un tube d'enveloppe (4) d'une forme stable est relié solidement par un matériau de support (5), **caractérisé en ce que** le matériau de support est constitué de nervures (5) s'étendant tout autour en métal.

2. Manchon selon la revendication 1, **caractérisé en ce que** les nervures sont constituées d'une nervure hélicoïdale s'étendant tout autour.

3. Manchon selon la revendication 1, **caractérisé en ce que** le matériau de support est constitué de plusieurs nervures (5) disposées en forme d'anneau de cercle à une distance les unes des autres.

4. Manchon selon les revendications 1 à 3, **caractérisé en ce que** le matériau de support et le tube d'enveloppe (4) d'une forme stable sont réalisés en une pièce.

5. Manchon selon les revendications 1 à 4, **caractérisé en ce que** le matériau de support et le tube d'enveloppe (4) d'une forme stable sont réalisés en métal, de préférence en aluminium.

6. Manchon selon les revendications 1 à 5, **caractérisé en ce que** chaque nervure (5) présente au moins un perçage (6) s'étendant dans la direction d'axe du manchon (1).

7. Procédé de fabrication d'un manchon selon les revendications 1 à 6, **caractérisé en ce qu'**il est emmanché par frettage sur l'intérieur d'un tube expansible (2) pourvu d'une couche élastomère (3) un tube d'enveloppe (4) pourvu de nervures intérieures (5).
